# EUROPÄISCHE PATENTSCHRIFT

(11) **EP 0 524 392 B1**
(45) Veröffentlichungstag und Bekanntmachung des Hinweises auf die Patenterteilung: **25.10.1995**
(21) Anmeldenummer: 92108316.8
(22) Anmeldetag: 16.05.1992
(51) Int. Cl.: H01R 13/506, H01R 13/627

(54) **Mechanische Verriegelung an einer Steckverbindung zwischen einem elektrischen Schalter und einem Verbindungsstecker**
Mechanical locking at a plug connection between an electric switch and a plug connector
Verrouillage mécanique pour une connexion à fiches entre un interrupteur électrique et un connecteur enfichable

(30) Priorität: 26.07.1991 DE 4124798
(43) Veröffentlichungstag der Anmeldung: 27.01.1993
(73) Patentinhaber: Standard Establishment, FL-9490 Vaduz/Liechtenstein (LI)
(72) Erfinder: Merten, Günter, Mellieha (MT); Micallef, Pierre, St. Julians STJ07 (MT)
(74) Vertreter: Schwarz, Klaus-Jürgen, Dipl.-Ing.

(56) Entgegenhaltungen:
- EP-A- 0 393 879
- DE-A- 3 000 286
- GB-A- 2 092 396
- US-A- 4 497 529

## Beschreibung

Die Erfindung betrifft eine mechanische Verriegelung an einer Steckverbindung zwischen einem elektrischen Schalter und einem Verbindungsstecker mit einem zapfenförmigen Fortsatz an einem der beiden zu verbindenden Teile, der in eine dazu passende Aussparung an dem anderen der beiden Teile eingreift.

Zur Erhöhung der Funktionssicherheit und zum Schutz gegen Mißbrauch empfiehlt sich bei elektrischen Steckverbindungen von Schaltern eine mechanische Verriegelung des Schalters mit dem Verbindungsstecker. Solche mechanischen Verriegelungen können jedoch in der Regel von jedermann auch ohne besondere Kenntnis der Verriegelungsfunktion mit einfachen Hilfsmitteln gelöst werden, so daß sie praktisch keinen Schutz gegen Mißbrauch darstellen.

Der Erfindung liegt die Aufgabe zugrunde, eine derartige mechanische Verriegelung zwischen einem elektrischen Schalter und einem Verbindungsstecker so auszubilden, daß zum Lösen der Verriegelung Kenntnisse erforderlich sind, die nur jemand haben kann, der mit der Materie vorher vertraut gemacht worden ist, also in der Regel eine dafür autorisierte Person.

Diese Aufgabe wird bei einer mechanischen Verriegelung nach dem Gattungsbegriff gemäß der Erfindung dadurch gelöst, daß von einer zu der Längsachse der Steckverbindung parallelen Seitenwand der am Schalter oder am Verbindungsstecker vorhandenen Aussparung eine Sperrnase nach innen hervorsteht für den Eingriff mit einer am zapfenförmigen Fortsatz vorhandenen Sperrfeder, die einen zu der Sperrnase nach außen hervorstehenden Sperransatz und einen nach innen gerichteten Sperrfortsatz aufweist, der in der Lösestellung der Sperrfeder in eine Ausnehmung eingreift, die durch Betätigung des Schalters mit einer Aussparung an dem zapfenförmigen Fortsatz ausgerichtet bzw. zur Deckung gebracht werden kann, und daß an dem Gehäuse des Verbindungssteckers oder des Schalters ein dem freien Ende der Sperrfeder benachbarter Eingriffsschlitz für ein stiftförmiges Werkzeug, wie ein Schraubendreher oder dergleichen, vorgesehen ist, durch das der Sperransatz nur in derjenigen Stellung des Schalters, in der der Sperrfortsatz der Sperrfeder der Ausnehmung an dem zapfenförmigen Fortsatz für einen Sperreingriff gegenübersteht, aus der Verriegelungsstellung mit der Sperrnase lösbar ist, so daß Schalter und Verbindungsstecker auseinandergezogen und voneinander getrennt werden können.

Die erfindungsgemäße mechanische Verriegelung zwischen elektrischem Schalter und Verbindungsstecker hat den Vorteil, daß die elektrisch-mechanische Verbindung von Schalter und Verbindungsstecker in beliebiger Schalterstellung erfolgen kann, die Trennung der Verbindung aber nur in einer ganz bestimmten Schalterposition möglich ist. Von besonderem Vorteil ist dabei, daß die Verriegelung beim Herstellen der Steckverbindung völlig automatisch erfolgt und keine zusätzlichen Manipulationen erfordert. Zur Entriegelung ist nicht nur eine ausschließlich einer autorisierten Person bekannte Schalterposition, sondern zusätzlich ein gezielter Werkzeugeinsatz erforderlich, und das Prinzip der Verriegelung kann nicht nur bei Schaltern mit Drehbewegung, sondern nach entsprechender Anpassung auch bei Schaltern mit linearer Bewegung angewandt werden.

Eine besonders robuste und sichere Verriegelung von Schalter und Verbindungsstecker wird bei einer bevorzugten Ausführungsform der Erfindung dadurch erreicht, daß der vom Unterteil oder Sockel des Schalters hervorstehende Fortsatz innen hohl und zylinderförmig mit einer der Sperrfeder benachbarten radialen Aussparung ausgebildet ist, und daß die Schalt- oder Drehachse des Schalters in den zylinderförmigen Fortsatz hineinragt und im Bereich der seitlichen Aussparung an dem Fortsatz eine seitliche Nut oder Abflachung als Ausnehmung für den Eingriff des von der Sperrfeder hervorstehenden Sperrfortsatzes in einer bestimmten Schaltstellung aufweist, in der die Ausnehmung an der Drehachse mit der Aussparung an dem zylinderförmigen Fortsatz zur Deckung gebracht ist.

Eine besonders sichere Verriegelung zwischen Schalter und Verbindungsstecker wird dabei dadurch erreicht, daß der Sperransatz eine die gegenüberliegende Sperrnase hintergreifende, von der Sperrfeder rechtwinklig nach außen gerichtete Sperrfläche aufweist.

Erleichtert wird die mechanische Verriegelung auch noch dadurch, daß die in die Aussparung am Schalter oder Verbindungsstecker seitlich hineinragende Sperrnase eine in Einschubrichtung des Fortsatzes ansteigende Schrägfläche aufweist, an der der Sperransatz beim Herstellen der Steckverbindung entlanggleitet, bis er mit seiner Sperrfläche die dazu parallele Anschlagfläche an der Sperrnase sperrend hintergreift. Der Sperransatz weist dabei vorteilhaft eine schräge außenliegende Gleitfläche auf, mit der er beim Herstellen der Steckverbindung an der Schrägfläche der Sperrnase entlanggleitet.

Eine unproblematische und sichere Entriegelung der Steckverbindung wird ferner dadurch ermöglicht, daß die Sperrfeder an ihrem freien Ende mit einer über den Sperransatz endseitig hervorstehenden seitlichen Angriffsfläche für das Werkzeug oder den Schraubendreher ausgebildet ist. Von Vorteil ist es dabei, wenn der Sperrfortsatz vom freien Ende der Sperrfeder im Abstand von dem Sperransatz zu der entgegengesetzten Seite der Sperrfeder schräg nach innen hervorsteht.

Ferner kann das Prinzip dieser Sicherheitsverriegelung auch bei Schaltern mit linearer Bewegung, wie Schiebe-, Druck- oder Stößelschaltern angewandt werden, wenn die Aussparung für den Eingriff des dem Sperransatz an der Sperrfeder gegenüberliegenden Sperrfortsatzes an einem gegenüber dem zapfenförmigen Fortsatz quer zur Längsachse der Steckverbindung linear verschiebbaren Teil des Schalters ausgebildet ist.

Bevorzugte Ausführungsbeispiele der Erfindung sind in der Zeichnung schematisch dargestellt. Es zeigen
- Fig. 1: einen Längsschnitt durch die wesentlichen Teile einer mechanischen Verriegelung zwischen einem elektrischen Schalter und einem Verbindungsstekker,
- Fig. 2: einen Schnitt durch die Verriegelung gemäß Schnittlinie II - II von Fig. 1,
- Fig. 3a bis 3c: jeweils einen Schnitt gemäß Schnittlinie III - III von Fig. 1 in verschiedenen Stellungen der mechanischen Verriegelungen von elektrischem Schalter und Verbindungsstecker,
- Fig. 4a: einen Teilschnitt durch die mechanische Verriegelung gemäß Schnittlinie IV - IV von Fig. 3a in der Verriegelungsstellung und
- Fig. 4b: einen Fig. 4a entsprechenden Teilschnitt durch eine abgewandelte Ausführungsform in einer Stellung, in der die mechanische Verriegelung zwischen Schalter und Verbindungsstecker durch ein geeignetes Werkzeug gelöst ist.

Bei dem in der Zeichnung schematisch dargestellten Ausführungsbeispiel einer mechanischen Verriegelung zwischen einem elektrischen Schalter 1 und einem Verbindungsstecker 2 ist der Schalter 1 an einer Tragplatte 3 befestigt. Vom Unterteil oder Sockel 4 des Schalters 1, an dem sich auch die nicht dargestellten Anschlußstecker für die elektrische Steckverbindung befinden, steht in der Längsachse 2a der Steckverbindung ein innen hohler zylinderförmiger Fortsatz 5 mit einer seitlichen Aussparung 6 hervor. Die Dreh- oder Schaltachse 7 des Schalters 1 reicht in den zylinderförmigen Fortsatz 5 hinein und hat an einer vorbestimmten Stelle eine seitliche Ausnehmung 8 in Form einer Nut oder Abflachung, die durch Drehen der Dreh- oder Schaltachse 7 des Schalters 1 mit der seitlichen Aussparung 6 an dem zapfenförmigen Fortsatz 5 zur Deckung gebracht werden kann. Statt mit einer solchen Nut oder Abflachung kann die Dreh- oder Schaltachse 7 an dieser Stelle auch exzentrisch ausgebildet sein.

Mit dem Schaltersockel 4 ist außerdem eine etwa parallel zu dem Fortsatz 5 und zur Längsachse 2a der Steckverbindung hervorstehende Sperrfeder 9 mit einem seitlichen Sperransatz 10 verbunden, der eine Sperrfläche 11 und eine außenliegende schräge Gleitfläche 12 aufweist, mit der er beim Herstellen der Steckverbindung an einer Sperrnase 13 entlanggleitet, die von der Gehäuseseitenwand 14 des Verbindungssteckers 2 in die Aussparung 15 für den Fortsatz 5 radial nach innen hervorsteht und eine in Einschubrichtung des Schalterfortsatzes 5 ansteigende Schrägfläche 16 aufweist.

Vom freien Ende der Sperrfeder 9 steht außerdem im Abstand von dem Sperransatz 10 ein Sperrfortsatz 17 zu der entgegengesetzten Seite der Sperrfeder 9 im Bereich der Aussparung 6 derart schräg nach innen hervor, daß er bei einer deckungsgleichen Einstellung der seitlichen Nut oder Abflachung 8 an der Dreh- oder Schaltachse 7 mit der radialen Aussparung 6 an dem zylinderförmigen Fortsatz 5 des Schalters 1 in die beiden sich deckenden Aussparungen oder Nuten eingreifen kann.

Wie in den Schnittdarstellungen von Fig. 1, Fig. 4a und Fig. 4b zu erkennen ist, weist die Sperrnase 13, die in die am Verbindungsstecker 2 vorhandene Aussparung 15 für den Fortsatz 5 des Schalters 1 hineinragt, eine rückwärtige Anschlagfläche 18 für die senkrecht nach außen gerichtete Sperrfläche 11 an dem von der Sperrfeder zur Seite gerichteten Sperransatz 10 auf. Die Sperrnase 13 ist an der zu der Längsachse 2a der Steckverbindung und zu den nicht gezeigten Anschlußsteckern des Verbindungssteckers 2 parallelen Gehäuseseitenwand 14 der am Schalter 1 oder am Verbindungsstecker 2 vorhandenen Aussparung 15 angeordnet und weist eine in Einschubrichtung des zapfenförmigen Fortsatzes 5 ansteigende Schrägfläche 16 für den Sperransatz auf, an der der Sperransatz 10 beim Herstellen der Steckverbindung entlanggleitet und solange ausgelenkt wird, bis er mit seiner senkrechten Sperrfläche 11 hinter der dazu parallelen Anschlagfläche 18 der Sperrnase 13 einrastet. Die Sperrnase 13 kann, wie in Fig. 1 und Fig. 4a gezeigt ist, mit ihrem freien Ende federnd ausgebildet sein.

Der Verbindungsstecker 2 weist außerdem an seinem Gehäuse einen Eingriffsschlitz 20 für ein stiftförmiges Werkzeug 21, wie ein Schraubendreher oder dergleichen, auf, um mit dessen Hilfe, wie in Fig. 1 gezeigt ist, den radial nach außen weisenden Sperransatz 10 durch Niederdrücken der Sperrfeder 9 außer Eingriff mit der Sperrnase 13 zu bringen. Dies ist nur in einer bestimmten Stellung des Schalters 1 möglich, in der der Sperrfortsatz 17 der Sperrfeder 9 zugleich in die Aussparung 6 an dem zapfenförmigen Fortsatz 5 und in die damit deckungsgleiche Nut oder Abflachung 8 an der Schaltachse 7 eingreifen kann, so daß die Sperrfeder 13 aus der Verriegelungsstellung von Fig. 1 und Fig. 4a mit der Sperrnase 13 gelöst werden kann und Schalter 1 und Verbindungsstecker 2 voneinander getrennt werden können.

Die Verbindung des Verbindungssteckers 2 mit dem Sockel oder Unterteil 4 des nur schematisch angedeuteten Schalters 1 kann in jeder Schalterposition erfolgen, wenn die dem Sperransatz 10 an der Sperrfeder 9 zugeordnete Sperrnase 13 mit ihrem freien Ende federnd oder radial verschiebbar, wie im Ausführungsbeispiel von Fig. 4b gezeigt, ausgebildet ist, so daß sie beim Einschieben des Fortsatzes 5 mit der Sperrfeder 9 durch die Schrägfläche 12 am Sperransatz 10 ausgelenkt wird. Nach Herstellung der Steckverbindung hintergreift die Sperrfläche 11 des Sperransatzes 10 die Anschlagfläche 18 an der Sperrnase 13, und Schalter 1 und Verbindungsstecker 2 sind sicher verriegelt.

Soll die Verriegelung gelöst werden, so muß der Schalter 1 erst in die Stellung gebracht werden, in der die Nut oder Abflachung 8 an der Schaltachse 7 dem Sperrfortsatz 17 am Ende der Sperrfeder 9 gegenübersteht.

Ist diese Stellung erreicht, so kann der Sperransatz 10 durch Niederdrücken der Sperrfeder 9 mit einem stiftförmigen Werkzeug 21, wie ein Schraubendreher oder dergleichen, das durch den Eingriffsschlitz 20 oder die Eingriffsöffnung am Steckergehäuse eingeführt worden ist und entweder an einer seitlichen Angriffsfläche 22 am freien Ende der Sperrfeder 9 oder an der außenliegenden Gleitfläche 12 des Sperransatzes 10 zur Anlage kommt, aus dem Eingriff mit der Sperrnase 13 gelöst werden. Die Sperrfeder 9 wird dabei durch den Schraubendreher in Richtung auf die sich deckende Aussparung 6 an dem Fortsatz 5 und die Nut oder Abflachung 8 an der Schaltachse 7 zur Mitte bewegt, bis die Sperrfläche 11 des Sperransatzes 10 von der Anschlagfläche 18 an der Sperrnase 13 freikommt und der Verbindungsstecker 2 von dem Schalter 1 abgezogen werden kann.

Statt vom Schalter 1 kann die Sperrfeder 9 bei einer abgewandelten Ausführungsform der Erfindung auch von dem Verbindungsstecker 2 nach innen hervorstehen, wobei dann allerdings die Sperrnase 13 für den Eingriff des Sperransatzes 10 am Schalter 1 ausgebildet sein muß, während die Aussparung 6 an dem Fortsatz 5 und die Nut oder Abflachung 8 an der Drehachse 7 des Schalters 1 derart angeordnet sein müssen, daß sie mit dem Sperrfortsatz 17 der Sperrfeder 9 zum Lösen der Verriegelung in gegenseitigen Eingriff gebracht werden können. Entsprechend ist dann auch der Eingriffsschlitz 20 oder die Eingriffsöffnung für den Schraubendreher statt am Verbindungsstecker 2 am Gehäuse des Schalter angeordnet, um die Verriegelung zwischen den ineinandergesteckten beiden Teilen des Schalters 1 und des Verbindungssteckers 2 zu lösen.

Das Prinzip dieser Sicherheitsverriegelung kann ebenso wie bei Schaltern mit Drehbewegung nach entsprechender Anpassung auch bei Schaltern mit linearer Bewegung angewandt werden, wobei dann die Aussparung 6 für den Eingriff des dem Sperransatz 10 an der Sperrfeder 9 gegenüberliegenden Sperrfortsatzes 17 an einem gegenüber dem zapfenförmigen Fortsatz 5 quer zur Längsachse 2a der Steckverbindung linear verschiebbaren Teil des Schalters 1 ausgebildet ist.

### Liste der Bezugszeichen

- 1: Schalter
- 2: Verbindungsstecker
- 2a: Längsachse
- 3: Tragplatte
- 4: Unterteil, Sockel
- 5: Fortsatz
- 6: Aussparung
- 7: Drehachse
- 8: Ausnehmung (Nut, Abflachung)
- 9: Sperrfeder
- 10: Sperransatz
- 11: Sperrfläche
- 12: Gleitfläche
- 13: Sperrnase
- 14: Gehäuseseitenwand
- 15: Aussparung
- 16: Schrägfläche
- 17: Sperrfortsatz
- 18: Anschlagfläche
- 19: Öffnung
- 20: Eingriffsschlitz
- 21: Werkzeug
- 22: Angriffsfläche
- 23: Raststift
- 24: Rastvertiefung

## Patentansprüche

1. Mechanische Verriegelung an einer Steckverbindung zwischen einem elektrischen Schalter (1) und einem Verbindungsstecker (2) mit einem zapfenförmigen Fortsatz (5) an einem der beiden zu verbindenden Teile, der in eine dazu passende Aussparung (15) an dem anderen der beiden Teile eingreift, **dadurch gekennzeichnet**, daß von einer zu der Längsachse (2a) der Steckverbindung parallelen Seitenwand (14) der am Schalter (1) oder am Verbindungsstecker (2) vorhandenen Aussparung (15) eine Sperrnase (13) nach innen hervorsteht für den Eingriff mit einer am zapfenförmigen Fortsatz (5) vorhandenen Sperrfeder (9), die einen zu der Sperrnase (13) nach außen hervorstehenden Sperransatz (10) und einen nach innen gerichteten Sperrfortsatz (17) aufweist, der in der Lösestellung der Sperrfeder (9) in eine Ausnehmung (8) eingreift, die durch Betätigung des Schalters (1) mit einer Aussparung (6) an dem zapfenförmigen Fortsatz (5) ausgerichtet bzw. zur Deckung gebracht werden kann, und daß an dem Gehäuse des Verbindungssteckers (2) oder des Schalters (1) ein dem freien Ende der Sperrfeder (9) benachbarter Eingriffsschlitz (20) für ein stiftförmiges Werkzeug (21), wie ein Schraubendreher oder dergleichen, vorgesehen ist, durch das der Sperransatz (10) nur in derjenigen Stellung des Schalters (1), in der der Sperrfortsatz (17) der Sperrfeder (9) der Ausnehmung (8) an dem zapfenförmigen Fortsatz (5) für einen Sperreingriff gegenübersteht, aus der Verriegelungsstellung mit der Sperrnase (13) lösbar ist, so daß der Schalter (1) und Verbindungsstecker (2) auseinandergezogen und voneinander getrennt werden können.

2. Mechanische Verriegelung nach Anspruch 1, **dadurch gekennzeichnet**, daß der vom Unterteil oder Sockel (4) des Schalters (1) hervorstehende Fortsatz (5) innen hohl und zylinderförmig mit einer der Sperrfeder (9) benachbarten radialen Aussparung (6) ausgebildet ist, und daß die Schalt- oder Drehachse (7) des Schalters (1) in den zylinderförmigen Fortsatz (5) hineinragt und im Bereich der seitlichen Aussparung (6) an dem Fortsatz (5) eine seitliche Nut oder Abflachung als Ausnehmung (8) für den Eingriff des von der Sperrfeder (9) hervorstehenden Sperrfortsatzes (17) in einer bestimmten Schaltstellung aufweist, in der die Ausnehmung (8) an der Drehachse (7) mit der Aussparung (6) an dem zylinderförmigen Fortsatz (5) zur Deckung gebracht ist.

3. Mechanische Verriegelung nach Anspruch 1 oder 2, **dadurch gekennzeichnet,** daß der Sperransatz (10) eine die gegenüberliegende Sperrnase (13) hintergreifende, von der Sperrfeder (9) rechtwinklig nach außen gerichtete Sperrfläche (11) aufweist.

4. Mechanische Verriegelung nach einem der Ansprüche 1 bis 3, **dadurch gekennzeichnet**, daß die in die Aussparung (15) am Schalter (1) oder Verbindungsstecker (2) seitlich hineinragende Sperrnase (13) eine in Einschubrichtung des Fortsatzes (5) ansteigende Schrägfläche (16) aufweist, an der der Sperransatz (10) beim Herstellen der Steckverbindung entlanggleitet, bis er mit seiner Sperrfläche (11) die dazu parallele Anschlagfläche (18) an der Sperrnase (13) sperrend hintergreift.

5. Mechanische Verriegelung nach einem der Ansprüche 1 bis 4, **dadurch gekennzeichnet**, daß der Sperransatz (10) eine schräge außenliegende Gleitfläche (12) aufweist, mit der er beim Herstellen der Steckverbindung an der Schrägfläche (16) der Sperrnase (13) entlanggleitet.

6. Mechanische Verriegelung nach einem der Ansprüche 1 bis 5, **dadurch gekennzeichnet**, daß die Sperrfeder (9) an ihrem freien Ende mit einer über den Sperransatz (10) endseitig hervorstehenden seitlichen Angriffsfläche (22) für das Werkzeug (21) oder den Schraubendreher ausgebildet ist.

7. Mechanische Verriegelung nach einem der Ansprüche 1 bis 6, **dadurch gekennzeichnet**, daß der Sperrfortsatz (17) vom freien Ende der Sperrfeder (9) im Abstand von dem Sperransatz (10) zu der entgegengesetzten Seite der Sperrfeder (9) schräg nach innen hervorsteht.

8. Mechanische Verriegelung nach Anspruch 1, **dadurch gekennzeichnet**, daß die Aussparung (6) für den Eingriff des dem Sperransatz (10) an der Sperrfeder (9) gegenüberliegenden Sperrfortsatzes (17) an einem gegenüber dem zapfenförmigen Fortsatz (5) quer zur Längsachse (2a) der Steckverbindung linear verschiebbaren Teil des Schalters (1) ausgebildet ist.

## Claims

1. Mechanical locking at a plug connection between an electric switch (1) and a plug connector (2) with a peg-type extension (5) on one of the two parts to be connected which engages into a matching recess (15) on the other of the two parts, characterized in that a locking lug projects (13) inwards from a side wall (14), parallel to the longitudinal axis (2a) of the plug connection, of the recess (15) on the switch (1) or on the plug connector (2) so as to engage with a locking spring (9), located on the peg-type extension (5), which has a locking projection (10) which projects outwards towards the locking lug (13) and a locking extension (17), directed inwards, which, when the locking spring (9) is in the released position, engages into a chase (8) which can be aligned or brought to coincidence with a recess (6) on the peg-type extension (5) by actuation of the switch (1), and in that on the housing of the plug connector (2) or of the switch (1) there is an insertion slot (20), adjacent to the free end of the locking spring (9), for a pencil-type tool (21) such as a screwdriver or similar device by means of which the locking projection (10) can only be released from the locking position with the locking lug (13) when the switch (1) is in the position in which the locking extension (17) of the locking spring (9) faces the chase (8) on the peg-type extension (5) for a locking engagement, enabling the switch (1) and plug connector (2) to be drawn apart and separated from each other.

2. Mechanical locking according to Claim 1, characterized in that the extension (5) projecting from the bottom part or base (4) of the switch (1) is internally hollow and cylindrical in form with a radial recess (6) adjacent to the locking spring (9) and in that the switching or rotary shaft (7) of the switch (1) projects into the cylindrical extension (5) and, in the region of the lateral recess (6) on the extension (5), possesses a lateral groove or flattening as a chase (8) for the engagement of the locking extension (17) projecting from the locking spring (9) in a defined switching position in which the chase (8) on the rotary shaft (7) is brought to coincidence with the recess (6) on the cylindrical extension (5).

3. Mechanical locking according to either of Claims 1 or 2, characterized in that the locking projection (10) includes a locking face (11), directed outwards at right angles from the locking spring (9), which engages behind the opposing locking lug (13).

4. Mechanical locking according to any one of Claims 1 to 3, characterized in that the locking lug (13) which projects laterally into the recess (15) on the switch (1) or plug connector (2) includes an oblique face (16), ascending in the direction of insertion of the extension (5), along which the locking projection (10) slides in the making of the plug connection until its locking face (11) engages behind the parallel stop face (18) on the locking lug (13), effecting a lock.

5. Mechanical locking according to any one of Claims 1 to 4, characterized in that the locking projection (10) includes an outer oblique sliding face (12) by means of which it slides along the oblique face (16) of the locking lug (13) in the making of the plug connection.

6. Mechanical locking according to any one of Claims 1 to 5, characterized in that the free end of the locking spring (9) is formed with a lateral application face (22) for the tool (21) or screwdriver projecting endwise over the locking projection (10).

7. Mechanical locking according to any one of Claims 1 to 6, characterized in that the locking extension (17) projects obliquely inwards from the free end of the locking spring (9) at a distance from the locking projection (10) on the opposite side of the locking spring (9).

8. Mechanical locking according to Claim 1, characterized in that the recess (6) for the engagement of the locking extension (17) opposite to the locking projection (10) on the locking spring (9) is formed on a part of the switch (1) capable of linear displacement across the longitudinal axis (2a) of the plug connection towards the peg-type extension (5).

## Revendications

1. Verrouillage mécanique sur un connecteur à fiche entre un interrupteur électrique (1) et une fiche de connexion (2), avec un prolongement (5) en forme de tourillon réalisé sur l'une des deux parties à relier et s'engageant dans un évidement (15) s'y adaptant et qui est ménagé sur l'autre des deux parties, caractérisé en ce qu'un ergot de blocage (13) fait saillie vers l'intérieur, d'une paroi latérale (14) parallèle à l'axe longitudinal (2a) du connecteur à fiche, depuis l'évidement (15) ménagé sur l'interrupteur (1) ou sur la fiche de connexion (2), pour permettre l'engagement avec un cliquet élastique de blocage (9) existant sur le prolongement (5) en forme de tourillon, et présentant un appendice de blocage (10) faisant saillie vers l'extérieur vers l'ergot de blocage (13) et un appendice de blocage (17) orienté vers l'intérieur et s'engageant, dans la position de désolidarisation du cliquet élastique de blocage (9), dans un évidement (8) orienté, mis en coïncidence, par l'actionnement de l'interrupteur (1), avec un évidement (6) ménagé sur le prolongement (5) en forme de tourillon, et en ce que, sur le boîtier de fiche de connexion (2) ou de l'interrupteur (1) est prévue une fente d'engagement (20), voisine de l'extrémité libre du cliquet élastique de blocage (9), pour un outil (21) se présentant sous forme de tige, tel qu'un tournevis ou analogue, au moyen duquel l'appendice de blocage (10), seulement lorsqu'on se trouve dans la position de l'interrupteur (1) dans laquelle le prolongement de blocage (17) du cliquet élastique de blocage (9), vient se placer, pour un contact de blocage, en face de l'évidement (8) ménagé sur le prolongement (5) en forme de tourillon, pour être désolidarisé de la position de verrouillage à l'aide de l'ergot de blocage (13), de sorte que l'interrupteur (1) et la fiche de connexion (2) peuvent être extraits l'un de l'autre et séparés l'un de l'autre.

2. Verrouillage mécanique selon la revendication 1, caractérisé en ce que le prolongement (5) faisant saillie de la partie inférieure ou du socle (4) de l'interrupteur (1) est intérieurement creux et en forme de cylindre, avec un évidement radial (6) voisin du cliquet élastique de blocage (9), et en ce que l'axe de commutation ou de rotation (7) de l'interrupteur (1) pénètre dans le prolongement (5) en forme de cylindre et présente, dans la zone de l'évidement latéral (6), sur le prolongement (5), une rainure latérale ou méplat faisant office d'évidement (8), prévu pour l'engagement du prolongement de blocage (17) faisant saillie du cliquet élastique de blocage (9), dans une position de commutation déterminée, dans laquelle l'évidement (8) ménagé sur l'axe de rotation (7) est placé en coïncidence avec l'évidement (6) ménagé sur le prolongement (5) cylindrique.

3. Verrouillage mécanique selon la revendication 1 ou 2, caractérisé en ce que l'appendice de blocage (10) présente une face de blocage (11), saisissant par l'arrière l'ergot de blocage (13) placé en regard, orientée vers l'extérieur à angle droit par rapport au cliquet élastique de blocage (9).

4. Verrouillage mécanique selon l'une des revendications 1 à 3, caractérisé en ce que l'ergot de blocage (13) pénétrant latéralement dans l'évidement (15) ménagé sur l'interrupteur (1) ou la fiche de connexion (2) présente une face oblique (16) montant, lorsque l'on se déplace dans la direction d'emboîtement du prolongement (5), et le long de laquelle l'appendice de blocage (10) glisse lors de l'établissement de la connexion à enfichage, jusqu'à saisir par l'arrière, avec effet de blocage par sa face de blocage (11), la face de butée (18) qui lui est parallèle, ménagée sur l'ergot de blocage (13).

5. Verrouillage mécanique selon l'une des revendications 1 à 4, caractérisé en ce que l'appendice de blocage (10) présente une face de glissement (12) extérieure et oblique, le long de laquelle, lors de l'établissement de la connexion à enfichage, l'ergot de blocage (13) glisse sur la face oblique (16).

6. Verrouillage mécanique selon l'une des revendications 1 à 5, caractérisé en ce que le cliquet élastique de blocage (9) est réalisé, à son extrémité libre, avec une face de prise (22) latérale, faisant saillie à une extrémité sur l'appendice de blocage (10) et destinée à l'outil (21) ou au tournevis.

7. Verrouillage mécanique selon l'une des revendications 1 à 6, caractérisé en ce que le prolongement de blocage (17) fait saillie obliquement vers l'intérieur, depuis l'extrémité libre du cliquet élastique de blocage (9), à distance de l'appendice de blocage (10), vers le côté opposé au cliquet élastique de blocage (9).

8. Verrouillage mécanique selon la revendication 1, caractérisé en ce que l'évidement (6) est réalisé pour l'engagement de l'appendice de blocage (17) opposé à l'appendice de blocage (10) ménagé sur le cliquet élastique de blocage (9), sur une partie de l'interrupteur (1), déplaçable de façon linéaire par rapport au prolongement (5) en forme de tourillon, le déplacement se faisant transversalement par rapport à l'axe longitudinal (2a) du connecteur à fiche.
